# EUROPÄISCHE PATENTSCHRIFT

(11) **EP 0 621 373 B1**
(45) Veröffentlichungstag und Bekanntmachung des Hinweises auf die Patenterteilung: **01.05.1996**
(21) Anmeldenummer: 94105535.2
(22) Anmeldetag: 11.04.1994
(51) Int. Cl.: E01C 5/20

(54) **Bodenbelag aus lösbar gekoppelten sechseckigen Platten**
Floor covering with detachably connected hexagonal plates
Revêtement de sol en plaques hexagonales couplées amoviblement

(30) Priorität: 21.04.1993 DE 4313039
(43) Veröffentlichungstag der Anmeldung: 26.10.1994
(73) Patentinhaber: Krauss-Maffei Aktiengesellschaft, D-80997 München (DE)
(72) Erfinder: Krüssmann, Peter, Dipl.-Ing., D-85757 Karlsfeld (DE)

(56) Entgegenhaltungen:
- DE-A- 2 932 241
- DE-U- 6 930 301
- DE-U- 7 138 291
- FR-A- 1 037 674
- GB-A- 1 112 171

## Beschreibung

Die Erfindung betrifft einen Bodenbelag aus lösbar gekoppelten sechseckigen Platten von der im Oberbegriff des Anspruchs 1 angegebenen Art.

Ein Bodenbelag dieser Art ist aus DE-A-29 32 241 bekannt. Er ist insbesondere zur schnellen bzw. behelfsmäßigen Verlegung von Fahrbahnen, Rollbahnen od.dgl. bestimmt. Bei dem bekannten Belag sind die Kopplungsvorsprünge so ausgebildet, daß die gekoppelten Platten in den Eckbereichen nicht aneinander stoßen, sondern sternförmige Ausnehmungen freilassen. Ferner sind in den Platten selbst drei an der Oberseite offene Ausnehmungen vorgesehen, die jeweils einen Steg einer Öse begrenzen. Die Folge ist, daß der Bodenbelag keine durchgehend geschlossene Fläche bildet, sondern von einer Vielzahl relativ großer Öffnungen unterbrochen ist. Bei Verwendung des Bodenbelages als Fahr- oder Rollbahn, insbesondere auch für militärische Zwecke, ist dies akzeptabel. Fur eine Verwendung als begehbare Verkehrsfläche, insbesondere im zivilen Bereich, ist der bekannte Bodenbelag aber nicht geeignet, da die zahlreichen relativ großen Öffnungen Stolperfallen, insbesondere für Damenschuhabsätze, darstellen.

Entsprechendes gilt von gleichartigen Bodenbelägen, die aus DE-A-26 35 713, DE-A-31 25 690 und DE-A-34 03 989 bekannt sind und die ebenfalls Öffnungen sowohl innerhalb jeder Platte als auch in den Eckbereichen zwischen jeweils drei aneinandergrenzenden Platten aufweisen.

Der Erfindung liegt die Aufgabe zugrunde, einen Bodenbelag der genannten Art, ohne Beeinträchtigung seiner leichten Verlegbarkeit, so auszubilden, daß er eine als Gehfläche geeignete, im wesentlichen durchgehend glatte Oberfläche bildet.

Die erfindungsgemäße Lösung der Aufgabe ist im Kennzeichen des Anspruchs 1 angegeben. Die Unteransprüche beziehen sich auf weitere vorteilhafte Ausgestaltungen der Erfindung, die insbesondere eine klemmfreie Kopplung der Platten gewährleisten sollen.

Eine Ausführungsform der Erfindung wird anhand der Zeichnungen näher erläutert. Es zeigt:
Fig. 1 eine Draufsicht auf eine Platte des erfindungsgemäßen Bodenbelags;
Fig. 2 eine Draufsicht auf drei miteinander gekoppelte Platten des Bodenbelags;
Fig. 3 und 4 vergrößerte Detailschnitte entlang der Schnittlinien A-A und B-B von Fig. 2;
Fig. 5 und 6 Schnittdarstellungen entsprechend Fig. 3 und 4 zur Veranschaulichung der Schwenkbewegung beim Ankoppeln einer Platte.

Die in Fig. 1 dargestellte Platte 1 hat die Form eines gleichseitigen Sechsecks, dessen Ecken mit 3 bezeichnet sind. An jeder Sechseckseite zwischen zwei Ecken 3 ist im mittleren Bereich ein Kopplungsvorsprung 5,7 ausgebildet. An drei nichtbenachbarten Seiten der Platte 1 ist der Kopplungsvorsprung 5 als ein Hakenvorsprung mit einem nach oben offenen Hakenprofil 9 ausgebildet, wie aus Fig. 4 ersichtlich. An den drei anderen Seiten sind die Kopplungsvorsprünge 7 als Ösen für den Eingriff eines Hakenvorsprungs 5 ausgebildet, wie in Fig. 4 für den Ösenvorsprung 7 einer angrenzenden Platte 1a dargestellt. Wie aus Fig. 4 ersichtlich, bildet der Ösenvorsprung 7 einen nach unten vorspringenden und abgerundeten Steg 11, der von dem Hakenprofil 9 unter- und hintergriffen wird. Von der Platte 1a ist der Steg 11 durch eine Ausnehmung 13 getrennt, die das Hakenprofil 9 aufnimmt. Die Ausnehmung 13 ist zur Oberseite der Platte 1a hin durch eine Wand 16 verschlossen, so daß die Platte 1a eine auch im Bereich des Kopplungsvorsprungs 7 durchgehende, öffnungsfreie Oberfläche bildet.

Fig. 2 zeigt drei miteinander gekoppelte Platten 1,1a,1b. Ein Hakenvorsprung 5 (gestrichelt angedeutet) der Platte 1 greift unter einen Ösenvorsprung 7 der Platte 1a. Ebenso greift ein Hakenvorsprung 5 der Platte 1a unter einen Ösenvorsprung 7 der Platte 1b. Dabei sind die Kopplungsvorsprünge 7,5 so gestaltet, daß jeweils benachbarte Platten 1,1a bzw. 1a,1b auf der ganzen Länge ihrer Seitenfläche mit sehr geringem Spalt aneinanderliegen, wobei insbesondere auch im Bereich der drei zusammenstoßenden Ecken 3 nur ein sehr kleiner Spalt vorhanden ist. Dieses enge Aneinanderliegen der Platten wird u.a. dadurch erreicht, daß oberhalb jedes Hakenvorsprunges 5 die Seitenfläche der Platte zurückgesetzt ist, so daß sie eine Ausnehmung 13 bildet, (vgl. Fig. 1), die so geformt ist, daß sie den Ösenvorsprung 7 der jeweils anzukoppelnden Platte aufnimmt. Durch diese Maßnahme wird auch erreicht, daß die von dem Steg 11 des Ösenvorsprungs 7 definierte Drehachse 15 (Fig. 4), um die die Platte 1 mit dem Hakenvorsprung 5 beim Einkoppeln geschwenkt werden muß, im wesentlichen durch die Ecken 3 der Platte verläuft. Dies trägt dazu bei, daß die gekoppelten Platten mit sehr geringem Spalt aneinander anliegen können, ohne daß eine die Schwenkbewegung für das Einkoppeln behindernde Klemm- oder Keilwirkung eintritt.

Zur Erzielung einer klemmfreien Koppelbewegung trägt auch die Bemessung des Abrundungsradius bei, mit der die Oberfläche der Platte in die Seitenflächen übergeht. Diese Radien sind erfindungsgemäß an den mit Hakenvorsprüngen 5 versehenen Seitenflächen kleiner als an den mit Ösenvorsprüngen 7 versehenen Seitenflächen. An einer mit Ösenvorsprung 7 versehenen Seitenfläche ist ein Abrundungsradius R₂ vorgesehen, und zwar sowohl im Bereich des Kopplungsvorsprungs 5 als auch beiderseits davon, wie in Fig. 1 angedeutet, wobei dieser Abrundungsradius R₂ ausreichend groß bemessen ist, um eine Schwenkung der angrenzenden Platte zu ermöglichen, wie dies in Fig. 5 und 6 dargestellt ist. Dagegen hat an einer mit Hakenvorsprung 5 versehenen Seite der Abrundungsradius einen Wert R₁, und zwar sowohl im Bereich der an den Hakenvorsprung 5 angrenzenden Ausnehmung 13 als auch beiderseits davon, wobei dieser Radius R₁ sehr klein gewählt werden kann und hauptsächlich fertigungstechnisch bedingt ist. In praktischen Fällen kann z.B. der Radius R₂ den Wert 8 mm und der Radius R₁ den Wert 2,5 mm haben. In weiterer Ausbildung kann im unmittelbaren Bereich jeder Ecke 3 ein Abrundungsradius R₃ verwendet werden (vgl. Fig. 1), der noch kleiner als der Radius R₁ ist. Es ergibt sich also die Beziehung R₃ ≦ R₁ ≦ R₂.

Jede Platte 1,1a usw. ist vorzugsweise als Kunststofformteil z.B. durch Spritzgießen hergestellt und besteht aus einer oberen Membran 21 und seitlichen Schürzen 23 und eventuell zusätzlichen Versteifungsrippen 27. Die Oberseite der Platte kann eine geeignete Profilierung zur Verbesserung der Rutschfestigkeit haben, wie in Fig. 1 durch das Rautenmuster 27 angedeutet. Die zwischen benachbarten gekoppelten Platten verbleibenden Spalte sind in den Fig. 2 bis 6 übertrieben groß dargestellt. Tatsächlich ist es möglich, die Platten im Rahmen der Fertigungstoleranzen praktisch spaltfrei, d.h. mit gegenseitiger Berührung aneinandergrenzen zu lassen, ohne daß die für das Einkoppeln nötige Verschwenkung durch Klemmwirkung behindert wird.

## Patentansprüche

1. Bodenbelag aus lösbar gekoppelten sechseckigen Platten (1,1a,1b), wobei jede Platte (1) an ihren sechs Seitenflächen Kopplungsvorsprünge (5,7) aufweist, die abwechselnd als Haken (5) mit nach oben offenem Hakenprofil (9) und als Öse (7) mit einem im Querschnitt von einer Ausnehmung (13) nach innen begrenzten und ganz außen liegenden Steg (11), der von einem Haken (5) unter- und hintergreifbar ist, ausgebildet sind, und sich über den mittleren Bereich der Länge jeder Seitenfläche, ohne deren Eckbereiche, erstrecken,
dadurch **gekennzeichnet,** daß die den Steg (11) begrenzende Ausnehmung (13) als an der Plattenoberseite geschlossene Tasche ausgebildet ist und daß die Kopplungsvorsprünge (5,7) derart ausgebildet und relativ zur Verbindungslinie der Ecken (3) der Platte so angeordnet sind, daß jeweils zwei gekoppelte Platten (1,1a bzw. 1a,1b) sowohl im Bereich der Kopplungsvorsprünge (5,7) als auch in den Eckbereichen (3) im wesentlichen spaltfrei aneinandergrenzen.

2. Bodenbelag nach Anspruch 1, dadurch **gekennzeichnet**, daß die von einem Steg (11) definierte Schwenkachse (15), um die ein Haken (5) bei der Ankopplung einer benachbarten Platte (1) schwenkbar ist, etwa in Flucht mit den Ecken (3) der Platte verläuft.

3. Bodenbelag nach Anspruch 1 oder 2, dadurch **gekennzeichnet**, daß die ebene Oberfläche der Platte (1) in die Seitenflächen mit unterschiedlichen Abrundungsradien (R₁, R₂, R₃) übergeht, wobei der Abrundungsradius an der mit einer Öse (7) versehenen Seitenfläche sowohl im Bereich des Steges (11) als auch beiderseits davon in den Eckbereichen einen Wert R₂ hat, der an die Schwenkbewegung der angrenzenden Platte um die Schwenkachse (15) angepaßt ist, während der Abrundungsradius der gegenüberliegenden, mit Hakenvorsprung versehenen Seitenfläche einen Wert R₁ hat, der kleiner als R₂ ist.

4. Bodenbelag nach Anspruch 3, dadurch **gekennzeichnet**, daß im unmittelbaren Bereich jeder Ecke im Querschnitt (3) der Platte der Abrundungsradius einen Wert R₃ hat, der kleiner als R₁ ist.

5. Bodenbelag nach einem der Ansprüche 1 bis 4, dadurch **gekennzeichnet**, daß die Platten einstückig aus Kunststoff geformt sind.

6. Bodenbelag nach einem der Ansprüche 1 bis 5, dadurch **gekennzeichnet**, daß die Plattenoberfläche mit einer rutschmindernden Profilierung versehen ist.

## Claims

1. Floor covering made of detachably linked hexagonal tiles (1, 1a, 1b), in which each tile (1) has coupling projections (5, 7) on each of its six side surfaces, which are alternately designed as hooks (5) with a hook profile opening upwards and eyes (7) with a link (11) delimited in cross section by a recess (13) inwards and positioned on the outside, which can be hooked onto from below and behind by a hook and extend in the middle of the length of each side surface without the corners,
**characterised** in that the recess (13) delimiting the link (11) is designed as a pocket closed on the upper side of the tile and in that the coupling projections (5, 7) are designed and arranged relative to the connection line of the corners (3) of the tile so that in each case two coupled tiles (1, 1a or 1a, 1b) border one another both in the region of the coupling projections (5, 7) and in the corners (3) without leaving a gap.

2. Floor covering according to Claim 1, **characterised** in that the pivot axis (15) defined by a link (11), about which a hook (5) is pivotable when coupled with an adjacent tile (1), is approximately in alignment with the corners (3) of the tile.

3. Floor covering according to Claim 1 or 2, **characterised** in that the flat surface of the tile (1) passes into the side surfaces at different radii of curvature (R₁, R₂, R₃), whereby the radius of curvature on the side surface with an eye (7) has a value R₂ both in the region of the link (11) and on both sides thereof in the corner regions, which value is adjusted to the pivot movement of the adjacent tile about the pivotal axis (15), whilst the radius of curvature of the opposite side surface with a hook projection has a value R_{1,} which is smaller than R₂.

4. Floor covering according to Claim 3, **characterised** in that in the region of each corner (3) in cross section of the tile of the radius of curvature has a value R₃ which is smaller than R₁.

5. Floor covering according to one of Claims 1 to 4, **characterised** in that the tiles are formed in one piece out of plastic.

6. Floor covering according to one of Claims 1 to 5, **characterised** in that the tile surface has a slide resistant profile.

## Revendications

1. Revêtement de sol en des plaques hexagonales (1, 1a, 1b) accouplées amoviblement, chaque plaque (1) présentant, sur ses six surfaces latérales, des saillies d'accouplement (5, 7) alternativement réalisées sous la forme d'un crochet (5) à profil d'accrochage (9) ouvert vers le haut, et sous la forme d'un oeillet (7) muni d'une membrure (11) qui occupe une position intégralement extérieure, est délimitée vers l'intérieur, en coupe transversale, par un évidement (13), et peut être emprisonnée par-dessous et par-derrière au moyen d'un crochet (5), lesdites saillies s'étendant sur la région centrale de la longueur de chaque surface latérale, abstraction faite des zones des coins de cette dernière,
caractérisé par le fait que l'évidement (13), délimitant la membrure (11), est réalisé sous la forme d'un alvéole fermé à la face supérieure de la plaque ; et par le fait que les saillies d'accouplement (5, 7) sont réalisées et sont agencées, par rapport à la ligne de liaison des coins (3) de la plaque, de façon telle que deux plaques (1, 1a ou 1a, 1b) respectivement accouplées soient mutuellement limitrophes, pour l'essentiel sans aucun interstice, tant dans la région des saillies d'accouplement (5, 7) que dans les zones des coins (3).

2. Revêtement de sol selon la revendication 1, caractérisé par le fait que l'axe de pivotement (15) qui est défini par une membrure (11), et autour duquel un crochet (5) peut pivoter au stade de l'accouplement d'une plaque voisine (1), s'étend sensiblement dans l'alignement des coins (3) de la plaque.

3. Revêtement de sol selon la revendication 1 ou 2, caractérisé par le fait que la face supérieure plane de la plaque (1) fusionne dans les surfaces latérales par des rayons d'arrondis différents (R₁, R₂, R₃), le rayon d'arrondi sur la surface latérale munie d'un oeillet (7) possédant, tant dans la région de la membrure (11), que dans les zones des coins de part et d'autre de cette dernière, une valeur R₂ qui est adaptée au mouvement pivotant de la plaque adjacente autour de l'axe de pivotement (15), tandis que le rayon d'arrondi de la surface latérale opposée, pourvue d'une saillie d'accrochage, possède une valeur R₁ qui est plus petite que R₂.

4. Revêtement de sol selon la revendication 3, caractérisé par le fait que le rayon d'arrondi possède, au voisinage direct de chaque coin (3), en coupe transversale de la plaque, une valeur R₃ qui est plus petite que R₁.

5. Revêtement de sol selon l'une des revendications 1 à 4, caractérisé par le fait que les plaques sont moulées d'une seule pièce en matière plastique.

6. Revêtement de sol selon l'une des revendications 1 à 5, caractérisé par le fait que la face supérieure de la plaque est dotée d'un profilage atténuant le ripage.
